# EUROPÄISCHE PATENTSCHRIFT

(11) **EP 1 431 155 B1**
(45) Veröffentlichungstag und Bekanntmachung des Hinweises auf die Patenterteilung: **07.01.2009**
(21) Anmeldenummer: 03025714.1
(22) Anmeldetag: 07.11.2003
(51) Int. Cl.: B61C 17/02, B60K 15/04

(54) **Schienenfahrzeug mit Dieselantrieb, isbesondere Triebwagen zur Personenbeförderung, mit einer Einrichtug für das Druckbetanken des Kraftstoffbehälters**
Railway vehicle with diesel drive, especially motor car for passenger transport, with a device for the pressure refuelling of the fuel tank
Véhicule ferroviaire avec entraînement par moteur diesel, notamment autorail pour le transport de passagers, avec un dispositif pour le ravitaillement sous pression de réservoir de carburant

(30) Priorität: 18.12.2002 DE 10259637
(43) Veröffentlichungstag der Anmeldung: 23.06.2004
(73) Patentinhaber: SIEMENS AKTIENGESELLSCHAFT, 80333 München (DE)
(72) Erfinder: Treutler, Helmut, 47804 Krefeld (DE)

(56) Entgegenhaltungen:
- DE-A- 3 739 517
- DE-C- 19 650 194
- US-A- 2 869 594
- US-A- 4 142 470
- US-B1- 6 257 287

## Beschreibung

Die Erfindung betrifft ein Schienenfahrzeug mit Dieselantrieb, insbesondere Triebwagen zur Personenbeförderung, mit einer Einrichtung für das Druckbetanken des Kraftstoffbehälters, wobei diese Einrichtung eine am Einfüllstutzen des Kraftstoffbehälters angeordnete Trockenkupplung für das Anschließen eines Betankungsschlauches, ein Ventil für das Beund Entlüften des Kraftstoffbehälters und einen Grenzwertgeber aufweist, über den bei Erreichen eines definierten Füllstandes eine im Bereich der Tankstelle befindliche Förderpumpe abgeschaltet wird.

Ein Schienenfahrzeug gemäß dem Oberbegriff von Anspruch 1 ist aus DE 3 739 517 A bekannt.

Es ist allgemein üblich, einen Kraftstoffbehälter mittels einer manuell bedienbaren Zapfpistole zu befüllen, die in den Einfüllstutzen hineinragt. Die durch einfließenden Kraftstoff verdrängte Luft kann durch den Freiraum entweichen, der zwischen der Zapfpistole und dem Einfüllstutzen besteht. Durch den im Normalfall intakten Grenzwertgeber wird die Förderpumpe abgeschaltet, sobald der Kraftstoff das dem Regelfüllstand entsprechende Niveau erreicht. Bei einem Versagen des Grenzwertgebers kann Kraftstoff aus dem Einfüllstutzen austreten und die Umwelt verunreinigen.

Für ein beschleunigtes und leckagefreies Einfüllen des Kraftstoffs in den Behälter gehört das Druckbetanken zum Stand der Technik, bei dem eine Trockenkupplung eingesetzt wird, die über einen Bajonettverschluss die Verbindung zwischen dem Schlauch der Tankstelle und dem Einfüllstutzen des Kraftstoffbehälters herstellt. Zum Kuppeln wird das in der Regel schlauchseitige Mutterteil der Trockenkupplung auf das fahrzeugseitige Vaterteil aufgesetzt und im Uhrzeigersinn gedreht, bis die beiden Teile mechanisch fest verbunden sind.

Durch weiteres Drehen des Mutterteils wird das Öffnen einer Ventilanordnung innerhalb der Trockenkupplung bewirkt, so dass der Durchfluss freigegeben ist. Bei einer Drehung im Gegenuhrzeigersinn wird der Durchfluss wieder gesperrt und die beiden Teile der Trockenkupplung können getrennt werden. Um bei dem Druckbetanken die Luft aus dem Kraftstoffbehälter abzuführen, ist ein Ventil vorgesehen, das auch dem Belüften des Behälters dient. Solche selbsttätig arbeitenden Be- und Entlüftungsventile sind bekannt, beispielsweise aus Prospektunterlagen der Firma Siebeck-Bitter GmbH, DE-40878 Ratingen (siehe im Internet http://www.siebeck-bitter.de → Branchenlösungen → Straßen- und Schienenfahrzeuge → Be- und Entlüftungsventil Typ B 40.20 BE). Falls der Grenzwertgeber versagt, wird der Kraftstoffbehälter über den Regelfüllstand hinaus gefüllt bis keine Luft mehr im Kraftstoffbehälter enthalten ist. Weil das Be- und Entlüftungsventil zwar Luft abführen kann, jedoch nur einen kleineren Teil der beim Druckbetanken einfließenden Menge an Kraftstoff, besteht die Gefahr, dass sich im Kraftstoffbehälter ein unzulässig hoher Druck aufbaut, der letztlich zu einer Zerstörung des Behälters führen kann. In das Be- und Entlüftungsventil ist im übrigen eine Kippsicherung integriert, die bei einem Unfall ein Austreten von Kraftstoff aus dem Behälter des möglicherweise umgestürzten Fahrzeuges verhindert.

Der Erfindung liegt die Aufgabe zugrunde, bei einem Schienenfahrzeug mit den gattungsgemäßen Merkmalen den Vorgang des Druckbetankens derart abzusichern, dass bei einem Versagen des Grenzwertgebers kein Kraftstoff aus dem Kraftstoffbehälter austreten kann und der Kraftstoffbehälter vor unzulässig hohem Druck wirksam geschützt ist.

Diese Aufgabe wird erfindungsgemäß dadurch gelöst, dass dem Kraftstoffbehälter im Bereich seiner Einfüllöffnung ein Überfüllsicherungsventil mit einer Schwimmereinheit zugeordnet ist, wobei die Schwimmereinheit bei Erreichen des definierten Füllstandes einen Mechanismus auslöst, der durch den sich im Betankungsschlauch über den normalen Einfülldruck des Kraftstoffes hinaus aufbauenden Druck die Einfüllöffnung verschließt und dadurch ein weiteres Befüllen des Kraftstoffbehälters verhindert.

Vorteilhafte Ausgestaltungen der Erfindung sind in den Unteransprüchen angegeben.

Im weiteren wird die Erfindung anhand von einem Ausführungsbeispiel näher beschrieben, das in der Zeichnung jeweils prinzipartig dargestellt ist.

In Fig. 1 ist ein Kraftstoffbehälter 1 dargestellt, bei dem das Überfüllsicherungsventil 6 und die Schwimmereinheit 7 vollständig innerhalb des Einfüllstutzens 2 des Kraftstoffbehälters 1 untergebracht sind.

Eine Gestaltungsmöglichkeit für das Überfüllsicherungsventil 6 besteht darin, in einem Gehäuse einen konischen Kolben anzuordnen, der durch eine Druckfeder beaufschlagt wird und seitliche Öffnungen des Gehäuses verschließt. Bei dem Betanken wird der Kolben durch den Druck des strömenden Kraftstoffs gegen die Kraft der Feder verlagert und gibt dann die seitlichen Öffnungen des Gehäuses für den Kraftstoff frei. Ein geringer Teil des Kraftstoffs fließt durch eine kleinere zentrale Bohrung des Kolbens und weiter durch eine rohrförmig ausgebildete Schwimmerstange der Schwimmereinheit 7 in den Kraftstoffbehälter 1. Wenn der Kraftstoffpegel im Behälter 1 einen Schwimmerkörper der Schwimmereinheit 7 erreicht, so schwimmt dieser auf und nimmt die Schwimmerstange mit. Die Schwimmerstange verschließt dann eine in einem Gehäuseverschluss enthaltene horizontale Bohrung. Dann kann der geringe Teil des Kraftstoffs, der sonst durch die zentrale Bohrung des Kolbens strömt, nicht mehr abfließen. Unter dem Kolben baut sich ein Druck auf. Unterstützt durch die Feder sowie durch das Flächenverhältnis Oberseite/Unterseite des Kolbens wird der Kolben vom Kraftstoffdruck angehoben und verschließt die seitlichen Öffnungen des Gehäuses, so dass ein weiteres Befüllen des Kraftstoffbehälters 1 unmöglich ist.

## Patentansprüche

1. Schienenfahrzeug mit Dieselantrieb, insbesondere Triebwagen zur Personenbeförderung, mit einer Einrichtung für das Druckbetanken des Kraftstoffbehälters (1), wobei diese Einrichtung eine am Einfüllstutzen (2) des Kraftstoffbehälters (1) angeordnete Trockenkupplung (3) für das Anschließen eines Betankungsschlauches, ein Ventil für das Be- und Entlüften (4) des Kraftstoffbehälters (1) und einen Grenzwertgeber (5) aufweist, über den bei Erreichen eines definierten Füllstandes eine im Bereich der Tankstelle befindliche Förderpumpe abgeschaltet wird,
**dadurch gekennzeichnet, dass**
dem Kraftstoffbehälter (1) im Bereich seiner Einfüllöffnung ein Überfüllsicherungsventil (6) mit einer Schwimmereinheit (7) zugeordnet ist, wobei die Schwimmereinheit (7) bei Erreichen des definierten Füllstandes einen Mechanismus auslöst, der durch den sich im Betankungsschlauch über den normalen Einfülldruck des Kraftstoffes hinaus aufbauenden Druck die Einfüllöffnung verschließt und **dadurch** ein weiteres Befüllen des Kraftstoffbehälters (1) verhindert,
wobei das Überfüllsicherungsventil (6) und die Schwimmereinheit (7) innerhalb des Einfüllstutzens (2) des Kraftstoffbehälters (1) untergebracht sind.

## Claims

1. Rail vehicle with diesel traction, in particular a prime mover for conveying people, having a device for pressure-refueling of the fuel tank (1), with this device having a dry coupling (3), which is arranged at the filling connecting stub (2) of the fuel tank (1), for connection of a refueling hose, a valve for ventilation and venting (4) of the fuel tank (1) and a limit-value transmitter (5) via which a feed pump which is located in the area of the refueling pump is switched off on reaching a defined filling level,
**characterized in that**
the fuel tank (1) has an associated overfilling protection valve (6) with a float unit (7) in the area of its filling opening, with the float unit (7) initiating a mechanism on reaching the defined filling level, which mechanism closes the filling opening by means of the pressure which builds up above the normal filling pressure of the fuel in the refueling hose and thus prevents further filling of the fuel tank (1) with the overfilling protection valve (6) and the float unit (7) being accommodated within the filling connecting stub (2) of the fuel tank (1).

## Revendications

1. Véhicule ferroviaire à entraînement par moteur diesel, notamment autorail pour le transport de passagers, comprenant un dispositif de ravitaillement sous pression du réservoir ( 1 ) de carburant, ce dispositif ayant un accouplement ( 3 ) à sec disposé sur la tubulure ( 2 ) de remplissage du réservoir ( 1 ) de carburant en vue du raccordement d'un conduit souple de ravitaillement, une soupape ( 4 ) pour faire entrer et sortir de l'air du réservoir ( 1 ) de carburant et un indicateur ( 5 ) de valeur limite, par lequel une pompe convoyeuse se trouvant dans la région du poste de ravitaillement est mise à l'arrêt lorsqu'un niveau de remplissage défini est atteint,
**caractérisé en ce qu'**au réservoir ( 1 ) de carburant est associé dans la zone de son ouverture de remplissage une soupape ( 6 ) de sécurité en cas de suremplissage, ayant une unité ( 7 ) à flotteur, l'unité ( 7 ) à flotteur déclenchant, lorsque le niveau de remplissage défini est atteint, un mécanisme qui, par la pression s'établissant dans le conduit souple de ravitaillement au-delà de la pression de remplissage normale du carburant, ferme l'ouverture de remplissage et empêche ainsi de continuer à remplir le réservoir ( 1 ) de carburant, la soupape ( 6 ) de sécurité en cas de suremplissage et l'unité ( 7 ) à flotteur étant logées dans la tubulure ( 2 ) de remplissage du réservoir ( 1 ) de carburant.
